# EUROPÄISCHE PATENTANMELDUNG

(11) **EP 0 043 061 A2**
(43) Veröffentlichungstag der Anmeldung: **06.01.1982**
(21) Anmeldenummer: 81104759.6
(22) Anmeldetag: 20.06.1981
(51) Int. Cl.: G03G 15/08

(54) **Fülleinrichtung für den Tonertank elektrostatischer Kopiermaschinen**

(30) Priorität: 30.06.1980 US 164819
(71) Anmelder: Pelikan Aktiengesellschaft, D-30001 Hannover (DE)
(72) Erfinder: Ambrose, Thomas John, Greensburg PA 15601 Pennsylvania (US)

(57) **Zusammenfassung**

Die Anmeldung beschreibt eine Fülleinrichtung für den Entwickler-lToner-Tank elektrostatischer Fotokopiermaschinen. Insbesondere soll bei schwer zugängigen Einfüllstutzen ein leichtes sicheres und sauberes Nachfüllen des Entwikklers bzw. Toners ermöglicht werden. Zu diesem Zweck ist mit dem Einfüllstutzen 20 des eingebauten Tanks 18 ein hochelastischer Wellrohrschlauch 30 verbunden, dessen freies Ende 36 durch eine Kappe 42 dicht verschließbar ist. Im Ruhezustand befindet sich der Schlauch 30 im Inneren der Maschine 10. Zum Nachfüllen des Tanks 18 kann der Schlauch 30 herausgezogen werden und nach Abgabe der Kappe 42 mit dem Entwickler -bzw. Tonervorratsgefäß verbunden werden. Das System bleibt also ständig nach außen abgedichtet, so daß jede Verschmutzung vermieden wird. Das System gestattet auch die Verwendung stabilerer Vorratsbehälter anstelle der bisher üblichen Plastikbeutel für den Toner (Fig. 4).

## Beschreibung

Die Erfindung befaßt sich mit Einrichtungen und Verfahren zum Umfüllen von Entwickler oder Tonermaterialen aus Versand- oder Vorratsbehältern in die Maschinentanks und bezieht sich insbesondere auf das Umfüllen von Tonermaterialien in elektrostatische Fotokopiermaschinen mit einem besonders beengten Zugang zu ihren Tonertanks oder deren Einfüllöffnungen. Im allgemeinen ist der Tonertank durch eine meist verschließbare Öffnung des Gerätegehäuses von außen zugängig. Aus technischen Gründen ergibt es sich allerdings, daß oberhalb des Tonertanks nur ein begrenzter freier Raum zur Verfügung steht, durch den Zugang zu den Einfüllstutzen des Tanks besteht. Die Tonerbehälter für derartige Maschinen sind demzufolge längliche schlauchartige Plastikbeutel, die mit zweiteiligen elastischen Klammern verschlossen sind. Die Schlauchform ergibt sich aus der Notwendigkeit, den Tonerbeutel zum Einfüllstutzen des Tanks hineinzuschieben und die Beutelöffnung mit dem Einfüllstutzen zu verbinden; darauf wird die zweiteilige Klammer abgenommen und der Toner kann nunmehr in den Tank gefüllt werden. Anschließend kann der Beutel abgenommen und beiseite gelegt oder fortgeworfen werden. Abgesehen von der Schwierigkeit die Beutelöffnung in den Tankeinfüllstutzen zu manövrieren, kann dieser Vorgang im Normalfall ohne größere Verschmutzung der Umgebung oder der Maschine durchgeführt werden.

Das Problem besteht indessen darin, daß die Tonerbehälter aus sehr dünnem Plastikmaterial bestehen und daher während des Transports durchlöchert werden können, oder die Klammern gleiten ab und verursachen ein Auslaufen. Tonermaterial ist ein sehr stark verschmutzendes Material, und es ist daher äußerst unerwünscht, daß Tonermaterial irgendwie frei austritt. Auch das Spannen der Plastikbehälter bei der Vorbereitung des Auffüllens des Gerätetanks kann dazu führen, daß die Klammern vorzeitig abgleiten und Toner austritt. Es wurde auch schon versucht, diese Schwierigkeiten dadurch zu überwinden, daß ein Metalltrichter in die Tonertanköffnung eingeführt wurde, durch den der Toner von außen in den Tank eingeleitet werden konnte. Dieser Trichter mußte selbstverständlich vor der Inbetriebnahme der Maschine herausgenommen werden und er mußte in der Nähe der Maschine gelagert werden und dies war kaum möglich, ohne daß Tonerpartikel auf die Hände gelangten, wenn der Metalltrichter nicht nach jedmaligem Gebrauch gereinigt wurde.

Aufgabe der vorliegenden Erfindung ist es, einen saubereren und wirksameren Weg für die Lagerung, den Transport und das Laden von Toner in die Maschinen des erwähnten Typs, d.h. mit Maschinen mit sehr engem Zugang zum Tonertank zu erhalten. Weiterhin soll die Notwendigkeit der Verwendung von Plastikschläuchen oder schlauchartigen Tonerbehältern entfallen.

Die erfindungsgemäße Fülleinrichtung für den Tonertank elektrostatischer Fotokopiermaschinen ist gekennzeichnet durch einen dicht mit dem Einfüllstutzen des fest eingebauten Tanks verbindbaren und derart elastisch dehnbaren Schlauch, daß dieser mit seinem freien Ende unter Spannung aus dem Maschinengehäuse herausziehbar ist. Die Abmessungen sind dabei so gewählt, daß der Schlauch in dem ungespannten also geschrumpften Zustand völlig von dem verfügbaren Raum innerhalb der Maschine eingeschlossen ist. Vorzugsweise ist der Schlauch als faltenbalgartiges rundes Wellrohr aus einem chemisch resistenten Neopren-Kunststoff hoher Elastizität ausgebildet. Das freie Ende des Schlauchs ist vorzugsweise mit einem Gewindering verbunden und eine Verschlußkappe für dieses freie Ende sowie die Tonervorratsbehälter sind mit entsprechenden übereinstimmenden Gegengewinden ausgestattet. Das äußere Ende des Schlauchs ist also immer verschlossen, entweder mit einer Verschlußkappe oder dem Tonervorratsbehälter. Die Verbindung zwischen Schlauch und Tonertankstutzen ist vorzugsweise als Ringverbindung ausgebildet, derart, daß beim Festschrauben der Verschlußkappe oder des Tonervorratsbehälters am anderen Ende des Schlauches die Verbindung nicht gelost wird. Grundsätzlich kann der Schlauch auch an beiden Enden mit gleichen Befestigungsmitteln also Einrenkung oder Gewinde ausgestattet sein. Die geschrumpfte und die gestreckte Länge des Schlauchs ergibt sich aus den Gegebenheiten der jeweiligen Maschine. Bei den heutigen Maschinen liegt die geschrumpfte Länge zwischen 10 und 45 cm, während die gestreckte Länge über 38 cm liegt. Entsprechend liegen die gebräuchlichen Durchmesser des Schlauchs zwischen 7,5 und 15 cm.

Aus der Erfindung leitet sich ein neues Ladeverfahren für das Einbringen von Toner in die Tanks der Fotokopiermaschine ab: Dieses Verfahren umfaßt die Schritte der Befestigung des einen Endes des biegsamen und dehnbaren Schlauchs an der Einfüllöffnung des Tonertanks, das Herausziehen des freien Endes des Schlauchs nach außen - aus dem Umriß der Maschine in einen frei zugänglichen Raum, den Anschluß des Gefässes des Tonermaterials an den Schlauch und dann das Umkippen des Tonergefässes in der Weise, daß der Toner nunmehr durch den Schlauch in den Tonertank des Gerätes fließt. Im Anschluß daran wird dann das Tonergefäß wieder in die senkrechte Lage gebracht, der Schlauch abgenommen und durch eine Kappe verschlossen und dann wieder in das Gerät eingeschoben. Ein wesentlicher Fortschritt wird auch darin gesehen, daß das Toneryorratsgefäß nicht mehr aus einem dünnen Plastikschlauch besteht, sondern als Flasche oder Gefäß größerer Stabilität und beliebiger Form ausgebildet sein kann.

Die Zeichnungen zeigen im einzelnen
Fig. 1 die schaubildliche Darstellung eines für die Anwendung der Erfindung in Frage kommenden elektrostatischen Fotokopiergeräts,
Fig. 2 eine Teilansicht, teilweise im Schnitt durch den Tonertank und dessen Einbauraum,
Fig. 3 eine Ansicht, teilweise im Längsschnitt des erfindungsgemäßen Balgenschlauchs,
Fig. 4 eine der Fig. 2 entsprechende Darstellung des Tanks mit angesetztem Schlauch in Füllstellung, und
Fig. 4 eine gleiche Darstellung mit dem Schlauch in der Ruhestellung, und
Fig. 6 eine Teildarstellung des Schlauchs in Verbindung mit dem Tonervorratsbehälter.

In Fig. 1 ist ein Beispiel einer Fotokopiermaschine 10 der Auswerfrutsche 12 schematisch dargestellt. Die Maschine ist betriebsmäßig nach außen abgeschlossen. Einzelne Wandungen 14 sind zu Reparatur- oder Inspektionszwecken abnehmbar. Diese Maschinen benötigen zur Funktion Toner" und Entwicklermaterialien. Aus der Zeichnung ist eine Öffnung 16 freigelegt, so daß der Toner- tank 18 zugängig ist. Dieser Tonertank hat einen Einfüllstutzen 20 an seiner Oberseite. Der Raum 24 oberhalb des Tanks ist durch Konstruktionsteile 22 des Fotokopiergeräts begrenzt. Das ergibt sich aus der Eigenart des fotostatischen Kopierverfahrens, daß der Tonertank in unmittelbarer Nähe der elektrostatischen Kopiereinrichtung liegen muß. Der Zugang zu dem Tonertankstutzen 20 ist also eingeengt. Diese Sachlage ist aus der' Fig. 2 noch deutlicher ersichtlich. Es leuchtet ein, daß gewisse Schwierigkeiten auftreten, wenn ein Beutel mit Tonermaterial in die Einfüllöffnung 20 des Tanks 18 gefüllt werden soll und zu diesem Zweck die Tonterbeutelöffnung in die Tanköffnung 20 eingefädelt werden muß, und daß es kaum vermeidbar ist, daß Toner vorbeigeschüttet wird. Erfindungsgemäß wird ein elastisch dehnbarer Schlauch in Form eines faltenbalgartigen runden Wellrohrs gemäß Fig. 3 vorgeschlagen. Das eine Ende 32 dieses Schlauchs ist mit Teilen 34 einer Einrenkverbindung ausgestattet, so daß dieses Ende 32 des Schlauchs dicht mit der Einfüllöffnung 20 des Tonertanks 18 (Fig. 1) verbunden werden kann. Das andere Ende 36 des Schlauchs 30 kann ebenfalls dicht mit Hilfe eines Gewindes 38 mit dem Tonergefäß 40 gemäß Fig. 6 verbunden werden. Der Schlauch 30 wird vorzugsweise aus einem Neopren-Gummi hergestellt. Eine Schraubkappe 42 mit dem Gewinde 44 läßt sich über das Gewinde 38 des Schlauchendes 36 schrauben und dieses verschließen. Wie Fig. 4 zeigt, ist der Schlauch 30 dicht mit der Öffnung 20 des Tonertanks 18 verbunden. Das Ende 32 des Schlauchs 30 liegt also innerhalb der eingeengten Zone 24 der Maschine 10 das andere Ende 36 des Schlauchs liegt außerhalb des Maschinenumrisses und kann mit dem Tonergefäß 40 gemäß Fig. 6 verbunden werden. In Fig. 5 ist der Schlauch 30 vollständig zusammengeklappt innerhalb des Hohlraumes 24. Nachdem der Tonerbehälter 40 abgenommen worden war und die freie Öffnung des Schlauchs mit der Kappe 42 dicht verschlossen wurde. In dieser Stellung kann die Öffnung des Tankraums 24 wieder verschlossen und die Maschine in Betrieb genommen werden.

In Fig. 4 ist die Stellung des Schlauchs 30 dargestellt, die dieser beim Einfüllen des Toners einnimmt, wobei das Tonergefäß 40 nicht dargestellt ist. In Fig. 6 ist wiederum die Stellung des Schlauchs 30 angegeben, die er beim Ansetzen des Tonergefäßes 40 einnimmt, jedoch ohne daß er mit dem Tonertank 18 verbunden ist. Damit soll auch gleichzeitig dargestellt werden, daß es durchaus möglich ist, von den Vorzügen der Erfindung auch dann Gebrauch zu machen, wenn der Zugang zu der Tankeinfüllöffnung weniger behindert ist. In diesem Falle kann z.B. der Schlauch 30 zunächst mit dem Tonerbehälter 40 verbunden werden, und dann anschließend mit seinem anderen Ende mit den Tank 18 oder es kann auch nach dem Nachfüllen des Entwicklertanks 18 der Schlauch samt Tonerbehälter 40 abgenommen werden und der Tankstutzen 20 durch einen Deckel verschlossen werden, da auch in diesem Falle mindestens während des Umfüllens des Toners eine absolute Abdichtung nach außen gewährleistet ist.

## Patentansprüche

1. Fülleinrichtung für den Toner-Tank elektrostatischer Fotokopiermaschinen, gekennzeichnet durch einen dicht mit dem Einfüllstutzen (20) des fest eingebauten Tanks (18) verbindbaren und derart elastisch dehnbaren Schlauches (30), daß dieser mit seinem freien Ende (38) unter Spannung aus dem Maschinengehäuse (10) herausziehbar ist.

2. Fülleinrichtung für den Tonertank elektrostatischer Fotokopiermaschinen nach Anspruch 1, dadurch gekennzeichnet, daß der Schlauch (30) als faltenbalgartiges rundes Wellrohr aus einem chemisch resistenten Neopren-Kunststoff hoher Elastizität ausgebildet ist.

3. Fülleinrichtung nach Anspruch 1 oder 2, dadurch gekennzeichnet, daß das freie Ende (38) des Schlauchs (30) mit einem Gewindering (36) verbunden ist und daß Verschlußkappe (42) und Tonervorratsbehälter (40) mit übereinstimmenden Gegengewinden (44) ausgestattet sind.

4. Fülleinrichtung nach einem der Ansprüche 1 bis 3, dadurch gekennzeichnet, daß die Verbindung zwischen Schlauch (30) und Tonertankstutzen (20) als Renkverbindung ausgebildet ist.
